# EUROPÄISCHE PATENTSCHRIFT

(11) **EP 0 309 808 B1**
(45) Veröffentlichungstag und Bekanntmachung des Hinweises auf die Patenterteilung: **27.05.1992**
(21) Anmeldenummer: 88114975.1
(22) Anmeldetag: 14.09.1988
(51) Int. Cl.: D01H 1/06, D01H 7/86

(54) **Trichter für eine Trichterspinnvorrichtung**
Cap for a cap-type spinning machine
Cloche pour un métier à filer du type à cloches

(30) Priorität: 30.09.1987 DE 3732968
(43) Veröffentlichungstag der Anmeldung: 05.04.1989
(73) Patentinhaber: Zinser Textilmaschinen GmbH, D-73061 Ebersbach/Fils (DE)
(72) Erfinder: Wolf, Horst, Dipl.-Ing., D-7321 Albershausen (DE)
(74) Vertreter: Dauster, Hanjörg, Dipl.-Ing.

(56) Entgegenhaltungen:
- GB-A- 642 896

## Beschreibung

Die Erfindung betrifft einen Trichter für eine Trichterspinnoder -zwirnvorrichtung, der einen axialen Einlaufkanal und einen daran anschließenden Verbindungskanal aufweist, der nach außen führt und in Abstand von dem der Einlaufseite zugewandten Endbereich des Trichtermantels mündet, der als Führungsfläche für den wendelförmig verlaufenden und den Trichter schleppenden Faden dient.

Bei einer bekannten Trichterspinnvorrichtung der eingangs genannten Art (DE-A 34 00 327) wird das Garn oder Zwirn dem Trichter der Trichterspinnvorrichtung durch einen axialen Einlaufkanal zugeführt, an den ein radial gerichteter Verbindungskanal anschließt, der zur Außenseite des Trichtermantels führt. Das Garn oder der Zwirn läuft dann in Wendelform auf dem Trichtermantel zu der Spindel, die sich beim Spinnen allmählich mit einer auf- und abgehenden Bewegung aus dem Inneren des Trichters entsprechend einem Kopsaufbau bewegt. Bei der bekannten Bauart liegt die Mündung des Verbindungskanals in einem Bereich des Trichtermantels, der sich mit einer relativ starken Steigung konisch zu dem übrigen Bereich des Trichtermantels erweitert. Zur Einlaufseite hin schließt an die Mündung bereits ein Lagerzapfen an, mit welchem der Trichter frei drehbar gelagert ist.

Bei einer Spinnvorrichtung (GB-A 642 896), welche Spulen mit zylindrischen Garnlagen wickelt, ist es bekannt, einen mitgeschleppten Trichter mit zylindrischer Form vorzusehen, der an seinem unteren Rand mit Führungsösen für den wendelförmig verlaufenden Faden versehen ist. Die Öffnung, an welcher der Faden nach außen auf den Außenmantel des Trichters trifft, ist in Abstand von dem der Einlaufseite zugewandten Endbereich des Trichtermantels angeordnet.

Bei einer anderen Bauart (US-A 775 549), bei welcher eine Spule mit einer Kopswicklung erzeugt wird, verläuft der den Trichter schleppende Faden geradlinig von einer Austrittsöffnung bis zu dem unteren Rand des Mantels. Durch eine Bremse mit variabler Bremswirkung, die an den Trichter angreift, wird eine konstante Fadenspannung angestrebt.

Der Erfindung liegt die Aufgabe zugrunde, die Führung eines Garns oder eines Zwirns innerhalb und außerhalb des Trichters zu verbessern und zu verhindern, daß sich das Garn auf der Trichtermantelfläche in Richtung zu der Einlaufseite hin bewegt oder in diesem Bereich ansammelt.

Diese Aufgabe wird dadurch gelöst, daß der der Einlaufseite zugewandte Bereich des Trichtermantels einen größeren Außendurchmesser aufweist als die Stelle des Trichtermantels, an welcher sich die Mündung des Verbindungskanals befindet. Dadurch wird sicher verhindert, daß sich ein Garn oder ein Zwirn auf dem Trichtermantel zu dem der Einlaufseite zugewandten Endbereich hin bewegen kann. Die Fadenlaufverhältnisse werden dadurch verbessert.

In weiterer Ausgestaltung der Erfindung wird vorgesehen, daß der Verbindungskanal unter einem Winkel von mehr als 90° vorzugsweise etwa 120°, an den Einlaufkanal anschließt. Durch diesen schrägen Winkel wird dem Garn oder dem Zwirn bereits in der Mündung eine von der Einlaufseite hinweggerichtete Bewegungskomponente gegeben.

Weitere Merkmale und Vorteile der Erfindung ergeben sich aus der nachfolgenden Beschreibung der in der Zeichnung dargestellten Ausführungsform.
- Fig. 1: zeigt eine teilweise in axialer Richtung geschnittene Ansicht eines erfindungsgemäßen Trichters,
- Fig. 2: eine Teilansicht eines Trichters, ähnlich Fig. 1 mit einer in ihrer Position veränderten Mündung eines Verbindungskanals,
- Fig. 3: einen Trichter mit einem bezüglich der Mündung des Verbindungskanals der Einlaufseite zugewandten Ringwulst,
- Fig. 4: eine Teilansicht eines Trichters mit einem bezüglich der Mündung des Verbindungskanals der Einlaufseite zugewandten Ringbund und
- Fig. 5: eine Teilansicht eines Trichters mit einer ringnutartigen Vertiefung im Bereich der Mündung des Verbindungskanals.

Der in Fig. 1 dargestellte Trichter (10) ist für eine Trichterspinnvorrichtung bestimmt, wie sie durch die DE-A-34 00 327 bekannt ist. Der Trichter (10) ist mit einem Zapfen (20) frei drehbar in einer Lagerung gelagert. Er ist zwischen einem nicht dargestellten Streckwerk und einer rotierenden Spindel angeordnet. Wenn ein Zwirn verarbeitet werden soll, ist ist anstelle eines Streckwerkes eine andere Liefereinrichtung vorgesehen. Der Faden, d.h. ein Garn oder ein Zwirn, wird in einen axialen Einlaufkanal (11) eingeführt, an welchen sich ein Verbindungskanal (12) anschließt, dessen Mündung (14) in der Mantelfläche (13) des hohlen Trichters (10) liegt. Bei der dargestellten Ausführungsform besitzt der Trichter (13) ausgehend von der Mündung (14) des Verbindungskanals (12) einen zylindrischen Teil, an den sich ein kegelig aufweitender Teil anschließt. Der Faden läuft von der Mündung (14) des Verbindungskanals (12) an wendelförmig auf dem Trichtermantel (13), der über den Faden entsprechend der Spindeldrehung mitgenommen wird.

Der Verbindungskanal (12) schließt an den Einlaufkanal (11) unter einem Winkel von etwa 120° an, so daß dem aus der Mündung (14) austretenden Faden eine Bewegungskomponente in Richtung von der Einlaufseite hinweg gegeben wird. Die Mündung (14) des Verbindungskanals (12) ist in Abstand zu dem oberen Ende des Trichtermantels (13) angeordnet. Der der Einlaufseite zugewandte Bereich (15) des Trichtermantels (13) ist konisch oder kegelig zur Einlaufseite hin aufgeweitet. Die Mündung (14) liegt in dem sich aufweitenden Bereich (15).

Die Ausführungsform nach Fig. 2 entspricht im Prinzip der Ausführungsform nach Fig. 1, wobei jedoch zum Unterschied zur Ausführungsform nach Fig. 1 die Mündung (14) des Verbindungskanals (12) so angeordnet ist, daß sie vollständig außerhalb des Bereichs (15) liegt, der sich konisch oder kegelförmig zur Einlaufseite hin aufweitet.

Bei der Ausführungsform nach Fig. 3 ist vorgesehen, daß der Endbereich des Trichtermantels (13), der der Einlaufseite zugewandt ist, von einem etwa halbrunden Ringwulst (16) gebildet wird.

Bei der Ausführungsform nach Fig. 4 ist vorgesehen, daß der Einlaufseite zugewandte Bereich des Trichtermantels (13) von einem Ringbund (17) gebildet wird, dem in Fadenlaufrichtung unmittelbar die Mündung (14) folgt. Bei den Ausführungsformen nach Fig. 3 und 4 wird somit eine stufenartige Vergrößerung der Trichtermantelfläche (13) in dem der Einlaufseite zugewandten Bereich unmittelbar nach der Mündung (14) des Verbindungskanals (12) vorgesehen.

Bei der Ausführungsform nach Fig. 5 besitzt die Trichtermantelfläche (13) in dem zur Einlaufseite hin gewandten Bereich (18) wenigstens annähernd den gleichen Durchmesser wie in dem der Einlaufseite abgewandten Bereich. Die Mündung (14) liegt in einer ringnutartigen Vertiefung (19), deren Flanken derart ausgebildet sind, daß die dem Bereich (18) zugewandte Flanke wenigstens annähernd radial gerichtet ist, während die dem der Einlaufseite abgewandten Bereich des Trichtermantels (13) zugewandte Flanke eine relativ große Neigung zur Radialen hat.

In allen Fällen wird sichergestellt, daß ein aus der Mündung (14) des Verbindungskanals (12) austretender Faden bevorzugt von der Einlaufseite hinweg abgelenkt wird.

## Patentansprüche

1. Trichter (10) für eine Trichterspinn- oder -zwirnvorrichtung, der einen axialen Einlaufkanal (11) und einen daran anschließenden Verbindungskanal (12) aufweist, der nach außen führt und in Abstand von dem der Einlaufseite zugewandten Endbereich (15, 16, 17, 18) des Trichtermantels (13) mündet, der als Führungsfläche für den wendelförmig verlaufenden und den Trichter (13) schleppenden Faden dient, dadurch gekennzeichnet, daß der der Einlaufseite zugewandte Endbereich (15, 16, 17, 18) des Trichtermantels (13) einen größeren Außendurchmesser aufweist als die Stelle des Trichtermantels (13), an welcher sich die Mündung (14) des Verbindungskanals (12) befindet.

2. Trichter nach Anspruch 1, dadurch gekennzeichnet, daß der Verbindungskanal (12) unter einem Winkel von mehr als 90°, vorzugsweise etwa 120°, an den Einlaufkanal (11) anschließt.

3. Trichter nach Anspruch 1 oder 2, dadurch gekennzeichnet, daß der bezüglich der Mündung (14) des Verbindungskanals (12) der Einlaufseite zugewandte Bereich (15) des Trichtermantels (13) sich zur Einlaufseite hin konisch vergrößert.

4. Trichter nach Anspruch 3, dadurch gekennzeichnet, daß die Mündung (14) des Verbindungskanals (12) in dem sich zu Einlaufseite hin konisch vergrößernden Bereich (15) des Trichtermantels (13) angeordnet ist.

5. Trichter nach Anspruch 1 oder 2, dadurch gekennzeichnet, daß der bezüglich der Mündung (14) des Verbindungskanals (12) der Einlaufseite zugewandte Bereich (16, 17) des Trichtermantels (13) über eine Stufe an den übrigen Bereich anschließt.

6. Trichter nach einem der Ansprüche 1 bis 3, dadurch gekennzeichnet, daß die Mündung (14) des Verbindungskanals (12) in einer Vertiefung (19) des Trichtermantels (13) angeordnet ist.

## Claims

1. Cap (10) for a cap-type spinning and twisting machine, comprising an axial inlet channel (11), followed by a connection channel (12) leading to the outside and terminating at a distance from that terminal area (15, 16, 17, 18) of the cap jacket (13) which faces the inlet end, the cap jacket serving as guide surface for the thread which follows a spiral path and entrains the cap (13), characterized in that the terminal area (15, 16, 17, 18) of the cap jacket (13) which faces the inlet end has an outer diameter larger than the area of the cap jacket (13) where the outlet (14) of the connection channel (12) is located.

2. Cap according to claim 1, characterized in that the connection channel (12) extends at an angle of more than 90°, preferably approximately 120°, relative to the inlet channel (11).

3. Cap according to claim 1 or 2, characterized in that the area 15 of the cap jacket (13) on the inlet end, relative to the outlet end (14) of the connection channel (12), widens conically toward the inlet end.

4. Cap according to claim 3, characterized in that the outlet end (14) of the connection channel (12) is arranged in the area (15) of the cap jacket (13) which widens conically toward the inlet end.

5. Cap according to claim 1 or 2, characterized in that the area (16, 17) of the cap jacket (13) facing the inlet end, as related to the outlet end (14) of the connection channel (12), is separated from the remaining area by a step.

6. Cap according to any of claims 1 to 13, characterized in that the outlet (14) of the connection channel (12) is arranged in a recessed portion (19) of the cap jacket (13).

## Revendications

1. Cloche (10) pour métier à filer ou à retordre du type à cloches, qui présente un canal d'entrée axial (11) et un canal de liaison (12) s'y raccordant et qui mène vers l'extérieur et débouche à distance de la zone d'extrémité (15,16,17,18), tournée vers le côté entrée, de l'enveloppe de cloche (13), qui sert de surface de guidage pour le fil enroulé en hélice et qui entraîne la cloche (13), caractérisée en ce que la zone d'extrémité (15,16,17,18), tournée vers le côté entrée, de l'enveloppe de cloche (13) présente un diamètre extérieur plus grand que l'emplacement de l'enveloppe de cloche (13) auquel se trouve l'embouchure (14) du canal de liaison (12).

2. Cloche selon la revendication 1, caractérisée en ce que le canal de liaison (12) se raccorde au canal d'entrée (11) avec un angle supérieur à 90°, de préférence d'à peu près 120°.

3. Cloche selon la revendication 1 ou 2, caractérisée en ce que la zone (15) de l'enveloppe de cloche (13), tournée vers le côté entrée par rapport à l'embouchure (14) du canal de liaison (12), s'agrandit de façon conique vers le côté côté entrée.

4. Cloche selon la revendication 3, caractérisée en ce que l'embouchure (14) du canal de liaison (12) est disposée dans la zone (15) de l'enveloppe de cloche (13) qui s'agrandit de façon conique vers le côté entrée.

5. Cloche selon la revendication 1 ou 3, caractérisée en ce que la zone (16,17) de l'enveloppe de cloche (13), tournée vers le côté entrée par rapport à l'embouchure (14) du canal de liaison (12), se raccorde par un gradin au reste de la zone.

6. Cloche selon l'une des revendications 1 à 3, caractérisée en ce que l'embouchure (14) du canal de liaison (12) est disposée dans un enfoncement (19) de l'enveloppe de cloche (13).
